# EUROPÄISCHE PATENTANMELDUNG

(11) **EP 0 236 545 A1**
(43) Veröffentlichungstag der Anmeldung: **16.09.1987**
(21) Anmeldenummer: 86111676.2
(22) Anmeldetag: 22.08.1986
(51) Int. Cl.: A43B 23/08, A43B 3/30

(54) **Kinderschuh, insbesondere Lauflernschuh**

(30) Priorität: 14.03.1986 DE 3608485
(71) Anmelder: Firma Jela-Schuh GmbH, D-4190 Kleve (DE)
(72) Erfinder:
(74) Vertreter: Weissenfeld-Richters, Helga, Dr.

(57) **Zusammenfassung**

Es wird ein Kinderschuh, insbesondere Lauflernschuh beschrieben, dessen hintere Außenfläche eben ist, d. h. sogenannte Plateau- oder Karreeform aufweist, mit einem gezwickten Schaft, der um den Fersenbereich herum durchgehend verläuft, einem Innenfutter und einer an der Spitze hochgezogenen Laufsohle, mit einer Spitzenkappe, sowie einer zwischen Schaft und Innenfutter fest eingebauten Einlage, die sowohl versteifend und stützend als auch polsternd wirkt, wobei die Einlage ein einstückig gefertigter, die Ferse umschließender sogenannter Fersenkorb ist, der aus wringelastischem thermoplastischem Material besteht, wobei die dem Schaft zugewandte Seite des Fersenkorbes karreeförmig ausgestaltet ist und die dem Innenfutter zugewandte Seite der Anatomie der Kinderferse entspricht und der Fersenkorb im oberen Kantenbereich in einen O-förmigen Wulst ausläuft.

## Beschreibung

Die Erfindung betrifft einen Kinderschuh, insbesondere Lauflernschuh, dessen hintere Außenfläche eben ist, d. h. sogenannte Plateau- oder Karreeform aufweist mit einem gezwickten Schaft, der um den Fersenbereich herum durchgehend verläuft, einem Innenfutter und einer an der Spitze hochgezogenen Laufsohle mit einer Spitzenkappe, sowie einer zwischen Schaft und Innenfutter fest eingebauten Einlage, die sowohl versteifend und stützend als auch polsternd wirkt.

Ein Kinder-, insbesondere Lauflernschuh nach dem vorstehend definierten Gattungsbegriff ist aus DE-PS 14 85 677 bekannt. Lauflernschuhe mit Plateauferse sind deshalb beliebt, weil sie die für Kleinkinder sehr beliebte ebene Auflage beim Sitzen auf dem Boden gewährleisten und andererseits beim Stehen durch die verbreiterten Karree-Ecken des Absatzes einen sicheren Stand gewährleisten. Die spezielle Formgestaltung des Kinderschuhs erfordert eine entsprechende Einlage, die zwischen Schaft und Innenfutter angeordnet ist. Die Einlage soll zunächst einmal versteifend wirken und einem Umfallen des Kindes nach hinten und nach der Seite hin entgegenwirken. Andererseits soll sie aber auch den Fuß im Fersenbereich polsternd lagern. Ein unangenehmes Scheuern, insbesondere des oberen Schuhrandes soll vermieden werden. Das Polster ermöglicht eine sichere Einbettung des Fersengelenkes.

Bei dem Kinderschuh gemäß DE-PS 14 85 677 wird die gestellte Aufgabe in guter Weise dadurch belöst, daß die versteifend und polsternd wirkende Einlage aus zwei Teilen besteht.

So wird die Versteifung dadurch bewirkt, daß im Fersenbereich auf der Innenseite des Schaftes eine steife, die Umrißform eines gleichschenkligen Trapezes aufweisende Platte angeordnet wird. Der Schuh erhält dadurch in seinem hinteren Teil die erwünschte Karreeform. Das steife Material der Platte verhindert Verformungen und sichert eine gute Standfestigkeit. Aufgrund der Materialeigenschaften der Versteifungsplatte ist es zur sicheren Einbettung des Kinderfußes notwendig, zusätzlich einen Polsterkörper anzubringen. Die bekannte Einlage enthält deshalb zwischen der versteifend wirkenden Platte und dem Innenfutter ein Fersenrückenpolster, das mit der Platte z. B. durch Verkleben fest verbunden ist. Das Polster besteht aus einem der Größe der versteifend wirkenden Platte angepaßten gleichschenkligen Trapez mit zwei zur Schuhsohle hin auseinanderlaufenden Rippen, die nach außen hin zu den Umrißkanten auslaufen und zwischen sich eine Mulde bilden, wenn sie glattgedrückt sind.

Wird diese aus den beiden miteinander z.B. durch Verkleben zu verbindenden Teilen gebildete Einlage zwischen Schaftmaterial und Innenfutter festgelegt und der Schuhoberteil dann über den eine Karreeferse aufweisenden Leisten gezogen, so wird das Fersenrückenpolster entsprechend der Gestaltung der Karreeferse zusammengepreßt, wodurch es zwar vorübergehend seine der Fußform entsprechende Form verliert, wodurch jedoch ein einwandfreies Bilden der Plateau- ferse des Schuhs erreicht wird. Der ausgeleistete Schuh erhält nach dem Zwicken und Aufbringen der Laufsohle im Fersenrückenbereich eine der Fußform entsprechende Gestaltung. Der Kinderfuß wird im Fersenbereich gut gelagert und die Gefahr des Rutschens ist erheblich eingeschränkt.

Obgleich sich Kinderschuhe der vorstehend beschriebenen Art gut bewährt haben, besteht aus fertigungstechnischen Gründen der Wunsch nach einer versteifend und polsternd wirkenden Einlage, die in einem Arbeitsgang gefertigt werden kann. Die widersprüchlichen an das Material gestellten Aufgaben erschweren jedoch die Lösung dieses Problems. Eine einstückig gefertigte Einlage aus einem ausreichend versteifend wirkenden Material ergibt nicht die gewünschte Fersenlagerung und -polsterung. So ist die in DE-PS 14 85 677 beschriebene Platte nur versteifend und nicht polsternd. Ferseneinlagen, welche im wesentlichen der Polsterung dienen, lassen dagegen die notwendige Versteifung vermissen. So ist z. B. in DE-GM 18 41 801 ein Kinderschuh beschrieben, der im Fersenbereich ein fest eingebautes durchgehendes Polster aus Schaumgummi oder einem vergleichbaren Material enthält. Dieses Material ist nicht versteifend. Lauflernschuhe, welche lediglich eine polsternde und nicht versteifende Einlage enthalten, können aber ein Umfallen des Kindes nicht verhindern und gewährleisten auch nicht die beim Sitzen beliebte ebene Auflage der hinteren Schuhseite. Auch hier kann der Mangel nur durch eine zweistückig aufgebaute Einlage beseitigt werden. Die Optimierung eines Kinderschuhs gemäß DE-GM 18 41 801 wäre nur durch das zusätzliche Aufkleben einer Versteifungsplatte möglich.

Der Erfindung liegt die Aufgabe zugrunde, eine einstückige Einlage zu entwickeln, die sowohl versteifend und stützend als auch polsternd wirkt. Der damit ausgestattete Kinderschuh muß in seinen Gebrauchseigenschaften einem mit einer zweistückigen Einlage, z.B. gemäß DE-PS 14 85 677 versehenen Kinderschuh entsprechen.

Die Aufgabe wird durch die in dem kennzeichnenden Teil der Patentansprüche definierte einstückige Einlage gelöst.

Es wird ein einstückiger, die Ferse umschließender sogenannter Fersenkorb vorgeschlagen, der aus wringelastischem thermoplastischem Material besteht. Als wringelastisches thermoplastisches Material eignen sich entsprechende Polyurethanzusammensetzungen sowie Gummi und/oder Gummiersatzstoffe.

Überraschenderweise hat es sich gezeigt, daß aus derartigen Materialien einstückig gefertigte Fersenkörbe nicht nur polsternd wirken, sondern auch die gewünschte Steifigkeit aufweisen, welche selbst im Dauergebrauch nicht verlorengeht. Der Fersenkorb ist os ausgestattet, daß die dem Schaft zugewandte Seite karreeförmig ausgebildet ist, wobei die dem Innnenfutter zugewandte Seite des Fersenkorbes der Anatomie der Kinderferse entspricht. Zweckmäßig läuft der obere Kantenbereich in einen O-förmigen Wulst aus. Es wird als besonders vorteilhaft empfunden, daß der Kinderschuh aufgrund der wringelastischen Materialeigenschaften des Fersenkorbes den Bewegungen des Kinderfußes in weit besserem Maße folgt als dies bei herkömmlichen Konstruktionen der Fall war. Gleichzeitig wird der Fersenbereich optimal gestützt. Es ist zweckmäßig, wenn der dem Innenfutter zugewandte Teil des Fersenkorbes im oberen Bereich beidseitig des Knöchels Lappen aufweist, die gegebenenfalls eine Wölbung zeigen. Der Tragekomfort wird verstärkt, wenn der Fersenkorb in an sich bekannter Weise mit durchgehenden Perforierungen versehen wird. Zweckmäßig enthält das thermoplastische Material desodorierende und/oder fungizide Zusätze.

Die als Fersenkorb ausgestaltete stützend und versteifend sowie polsternd wirkende einstückige Einlage wird in an sich bekannter Weise geformt und so ist es z. B. möglich, eine Polyurethaneinlage dadurch zu fertigen, daß die zur Bildung des Polyurethans notwendigen Ausgangsstoffe (Zweikomponentensystem aus Diisocyanaten und Polyolen) in einer geeigneten Form zusammengegeben und dort zur Reaktion gebracht werden. Bei spritzgießbaren plastischen Materialien ist eine direkte Fertigung ebenfalls unter Verwendung entsprechender Formen möglich.

Erfindungswesentliche Merkmale bezüglich der Formgebung des Fersenkorbes werden anhand des in den Zeichnungen schematisch dargestellten Ausführungsbeispiels erläutert. Es zeigt
Figur 1 eine perspektivische Darstellung eines mit einem Fersenrückenpolster versehenen Lauflernschuhes
Figur 2 einen lotrechten Schnitt durch den Schuh
Figur 3 eine perspektivische Darsstellung des Fersenkorbes,
Figur 3a einen lotrechten Schnitt durch den Fersenkorb nach Figur 3.

Figur 1 zeigt einen erfindungsgemäßen Lauflernschuh mit im Spitzenbereich angehobener Laufsohle 1. Der Schaft 2 ist im Fersenbereich mit einem die Ferse umschließenden Besatz 3 verbunden, dessen hintere Außenfläche 4 karreeförmig ausgestaltet, d. h. im wesentlichen eben ist.

Figur 2 zeigt einen lotrechten Schnitt durch die Fersenmitte, wobei sich die einstückig aufgebaute Einlage (Fersenkorb) 5 zwischen dem Innenfutter 6 und der hinteren Außenfläche 7 des Schaftes 2 befindet. Die dem Schaft zugewandte Seite der Einlage 5 ist entsprechend der hinteren Außenfläche 4 karreeförmig geformt. Die dem Innenfutter 6 zugewandte Seite entspricht der Anatomie der Kinderferse.

Figur 3 ist eine perspektivische Darstellung des Fersenkorbes 5.

Figur 3a zeigt einen lotrechten Schnitt durch den Fersenkorb 5 entlang der Linie AB.

## Patentansprüche

1. Kinderschuh, insbesondere Lauflernschuh, dessen hintere Außenfläche eben ist, d. h. sogenannte Plateau- oder Karreeform aufweist, mit einem gezwickten Schaft, der um den Fersenbereich herum durchgehend verläuft, einem Innenfutter und einer an der Spitze hochgezogenen Laufsohle, mit einer Spitzenkappe, sowie einer zwischen Schaft und Innenfutter fest eingebauten Einlage, die sowohl versteifend und stützend als auch polsternd wirkt, dadurch gekennzeichnet, daß die Einlage ein einstückig gefertigter, die Ferse umschließender sogenannter Fersenkorb ist, der aus wringelastischem thermoplastischem Material besteht, wobei die dem Schaft zugewandte Seite des Fersenkorbes karreeförmig ausgestaltet ist und die dem Innenfutter zugewandte Seite der Anotamie der Kinderferse entspricht und der Fersenkorb im oberen Kantenbereich in einen O-förmigen Wulst ausläuft.

2. Kinderschuh nach Anspruch 1, dadurch gekennzeichnet, daß die einstückige Einlage aus wringelastischem thermoplastischem Material auf der Basis von Polyurethanzusammensetzungen, oder aus Gummi oder Gummiersatzstoffen besteht.

3. Kinderschuh nach einem der Ansprüche 1 oder 2, dadurch gekennzeichnet, daß der obere Teil der dem Innenfutter zugewandten Seite des Fersenkorbes ohrenförmige, gegebenenfalls mit einer Wölbung versehene Lappen aufweist, die im Knöchelbereich angeordnet sind.

4. Kinderschuh nach einem der Ansprüche 1 bis 3, dadurch gekennzeichnet, daß der Fersenkorb mit durchgehenden Perforierungen versehen ist.

5. Kinderschuh nach einem der Ansprüche 1 bis 4, dadurch gekennzeichnet, daß das wringelastische thermoplastische Material des Fersenkorbes desodorierende und/oder fungizide Zusätze enthält.
